# EUROPÄISCHE PATENTSCHRIFT

(11) **EP 1 064 822 B1**
(45) Veröffentlichungstag und Bekanntmachung des Hinweises auf die Patenterteilung: **16.01.2002**
(21) Anmeldenummer: 99910231.2
(22) Anmeldetag: 17.02.1999
(51) Int. Cl.: H04R 3/00, H04R 1/40, B60R 16/02, G10L 21/00

(54) **VERFAHREN UND EINRICHTUNG ZUM BETRIEB EINER MIKROFONANORDNUNG, INSBESONDERE IN EINEM KRAFTFAHRZEUG**
METHOD AND DEVICE FOR OPERATING A MICROPHONE SYSTEM, ESPECIALLY IN A MOTOR VEHICLE
PROCEDE ET DISPOSITIF PERMETTANT DE FAIRE FONCTIONNER UN SYSTEME MICROPHONE, NOTAMMENT DANS UN VEHICULE

(30) Priorität: 23.03.1998 DE 19812697
(43) Veröffentlichungstag der Anmeldung: 03.01.2001
(73) Patentinhaber: Volkswagen Aktiengesellschaft, 38436 Wolfsburg (DE)
(72) Erfinder: SCHAAF, Klaus, D-38116 Braunschweig (DE)
(86) Internationale Anmeldenummer: EP9901037
(87) Internationale Veröffentlichungsnummer: WO9949698

(56) Entgegenhaltungen:
- EP-A- 0 472 356
- WO-A-95/34983
- WO-A-96/41214
- US-A- 5 366 241
- US-A- 5 539 859
- US-A- 5 602 962
- GRENIER Y: "A MICROPHONE ARRAY FOR CAR ENVIRONMENTS" SPEECH PROCESSING 1, SAN FRANCISCO, MAR. 23 - 26, 1992, Bd. 1, Nr. CONF. 17, 23. März 1992, Seiten 305-308, XP000341144 INSTITUTE OF ELECTRICAL AND ELECTRONICS ENGINEERS

## Beschreibung

Die Erfindung betrifft ein Verfahren sowie eine Einrichtung zum Betrieb einer Mikrofonanordnung, insbesondere bei einem Kraftfahrzeug, gemäß Oberbegriff der Patentansprüche 1 und 4.

Mikrofone bzw. Mikrofonanordnungen werden in Kraftfahrzeugen insbesondere zum Betrieb der sogenannten Freisprechanlage, darüber hinaus jedoch auch bei Sprachverstärkungs- und übertragungsanlagen und bei Anlagen zur aktiven Geräuschunterdrückung benötigt.

Dabei ist es wichtig, daß der Schall in unmittelbarer Kopfnähe des Fahrzeuginsassen bzw. des Fahrzeugführers aufgenommen wird, oder aufgenommen werden kann. Hierzu werden meistens Mikrofone in dem Bereich der Armaturentafel oder im Bereich der Dacharmatur oder am Innenspiegel angeordnet. Bei ansonsten einfachen Freisprecheinrichtungen bei Autotelefonanlagen oder aber auch bei sprachgesteuerten Eingabeschnittstellen an elektronischen Geräten stellen einfache Mikrofone oder Mikrofonanordnungen oftmals ein Problem dar. Die Sprachnachnchten warden dabei von Fahrgeräuschen überlagert, was nicht nur bei Freisprechtelefonanlagen sondern auch bei sprachgesteuerten Eingabeeinheiten problematisch wird.

Aus der DE 19608869 A 1 ist eine Sprachbedieneinrichtung für Komponenten in Kraftfahrzeugen bekannt, bei welcher die Betätigung der Bedieneinrichtung durch die Sprache eine Rückmeldung generiert, mit welcher sichergestellt werden kann, ob die Bedieneinrichtung den sprachgesteuerten Befehl richtig entgegengenommen hat. Eine Sprachbedieneinrichtung dieser Art konzentriert sich auch hinsichtlich ihrer Mikrofonausgestaltung lediglich auf eine herkömmlich Mikrofonausbildung oder Mikrofonanordnung.

Aus der DE 19533541 C 1 ist ein sprachgesteuertes Bedienverfahren ähnlicher Art bekannt. Hierbei wird jedoch die Sprachsteuerung als solche behandelt. Um hierbei eine sichere Bedienung zu erreichen, wird ein sehr aufwendiges Spracherkennungsverfahren eingesetzt, bei welchem die Aspekte Geräuschreduktion, Echokompensation, Merkmalsextraktion, Syntax- und Semantikprüfung voneinander separat behandelt werden. Dabei geht es lediglich darum, die verfügbaren Sprachsignale in einer bestmöglichen Art und Weise nachzubearbeiten. Eine Verbesserung der Sprachqualität als solche oder eine Verbesserung der Sprachsignalaufnahme, bleibt hierbei außer Betracht.

Aus der EP 0721178 A 2 ist ein Multikanal-Kommunikationssystem mit mehreren Mikrofonen und mehreren Lautsprechern bekannt. Die gesamte Anlage ist dabel ausgelegt for mindestens zwei sprechende Personen, die in Sende- /Empfangsbetrieb zueinander geschaltet sind. Die Übertragungsmittel selektieren die Sprachnachricht aus einer Gesamtgeräuschkulisse. Bei einer Anwendung für Kraftfahrzeuge wird ein sogenanntes Fehler- oder Vergieichsmikrofon über den Sicherheitsgurt sehr nahe an die sprechende Person gebracht. Der Mikrofonort ist auch hierbei festgelegt. Im übrigen ist die Ausführung gemäß dieser Schrift auf den Sende-/ Empfangsbetrieb zweier oder mehrerer Personen ausgelegt.

So ist des weiteren aus der EP 0773531 A 2 ein frequenzselektives Kontrollsystem für akustische Anlagen bekannt, Hierbei steht die Verhinderung der Übersteuerung im Vordergrund. Eine Verbesserung der Empfangsqualität der Sprachnachricht bleibt hierbei außer acht. Ein System ähnlicher Art ist auch aus der EP 0721179 A 2 bekannt Das dort offenbarte adaptive tonale Kontrollsystem zur Eliminierung von Stabllitätsproblemen behandelt vordergründig ebenfalls die Verhinderung der bereits erwähnten Übersteuerung.

Die US 5 539 859 offenbart ein Verfahren zur Geräuschreduktion, was ausschließlich auf zwei in fester Wechselwirkung zueinander stehende Mikrofone bezogen ist. Eine räurnliche Erfassung, insbesondere um einen virtuellen Mikrofonort zu erhatten, erfolgt nicht.

Die EP 0472356 A1 offenbart eine Einrichtung, bei welcher über Mikrofone lediglich eine Ortung der Sprach- oder Befehlsquelle erfolgt.

Dieser Querschnitt aus dem Stand der Technik zeigt, daß man sich grundsätzlich mit der Verbesserung des bereits empfangenen Sprachsignales beschäftigt. Eine Verbesserung der Aufnahmequalifät am Ort der Spracherzeugung wird jedoch vielfach, wenn nicht sogar grundsätzlich vernachlässigt.

Der Erfindung liegt somit die Aufgabe zugrunde, ein Verfahren sowie eine Einrichtung der gattungsgemäßen Art dahingehend weiter zu entwickeln, daß die Aufnahmequalität des in das System eingegebenen Sprachsignales grundsätzlich verbessert wird.

Die gestellte Aufgabe ist bei einem Verfahren der gattungsgemäßen Art erfindungsgemäß durch die kennzeichnenden Merkmale des Patentanspruches 1 gelöst.

Hinsichtlich einer Einrichtung der gattungsgemäßen Art ist die gestellte Aufgabe erfindungsgemäß durch die kennzeichnenden Merkmale des Patentanspruches 4 gelöst.

Weitere vorteilhafte Ausgestaltungen des erfindungsgemäßen Verfahrens sind in den Ansprüchen 2 bis 3 angegeben, und weitergehende Ausgestaltungen hinsichtlich der erfindungsgemäßen Einrichtung sind in den übrigen Patentansprüchen 5 bis 8 angegeben.

Zentralpunkt bei der Erfindung sowohl in verfahrensgemäßer, als auch in einrichtungsgemäßer Hinsicht, ist die Festlegung eines virtuellen, optimierten Mikrofonortes, Dieser wird bestimmungsgemäß dort virtuell festgelegt, wo die Sprachquelle ist, d.h., am Ort des Kopfes der sprechenden Person. Diese sogenannte räumliche Geräusch- oder Sprachquellenerkennung kann z.B. mittels Laufzeitmessung vorgenommen werden. Bei einer Mehrfachanordnung von Mikrofonen führt dies dazu, daß während des Sprechvorganges mittels einer Laufzeitmessung die Sprachquelle in ihrer räumlichen Position erkannt werden kann. Die Mikrofone werden naeh Betrag und Phase so aufaddiert, daß die Nutzsignale aufaddiert und verstärkt werden, die zum Nutzsignal nicht korrelierten Störsignale aber optimal ausgeblendet werden. Damit haben alle Mikrofone eine unterstützende Funktion und gehen in die Bewertung mit ein. Es handelt sich nicht um ein Nachbehandeln des Mikrofonsignales sondern um eine Verbesserung des in die Übertragungskette singespeisten Sprachsignales.

Besonders vorteilhaft ist der sowohl verfahrensgemäße als auch einrichtungsgemäße Grundgedanke der Erfindung dadurch, daß ein auf diese Weise selektiertes Mikrofon bzw. die hier zugrunde liegende Laufzeitmessung mit einer Positionsbestimmung des Kopfes der sprechenden Person kombiniert werden kann.

Aus der US 5366241 sind zwar Mittel zur Ermittlung der kopfposition bekannt, die zur Airbagsteuerung dienen. Dabei wird die Kopfposition jedoch mit generierten Schallwellen ermittelt. Eine Kombination mit einem sprachbetriebenen Mikrofon ist dabei nicht erwähnt.

In weiterer vorteilhafter Ausgestaltung können dann so über die Sprachquellenerkennung oder die sogenannte virtuelle Mikrofonortbestimmung Kopfpositionsdaten erzeugt werden, aber welche die Sicherheitssysteme qualifiziert ansteuerbar sind. D.h., parallel zum üblichen Sprechbetrieb bei Autotelefonen oder Spracheingabseinheiten wird zusätzlich die Kopfposition ermittelt, ohne dabei zusätzliche weitergehende Mittel zur Verfügung stellen zu müssen. D.h., befindet sich der Kopf zum Airbagsystem in einer ungünstigen Position, so kann im Bedarfsfalle das Sicherheitssystem so angesteuert werden, daß eine Airbagauslösung unterbleibt.

Das System ist damit insgesamt multifunktional, wobei im wesentlichen jedoch die Erhöhung der Sprachqualität am Erfassungsort gegeben ist Dies führt zu einer verständlicheren Übertragung während des Sprechbetriebes bei einer Autotelefonanlage. Darüber hinaus werden bei spracheingabegesteuerten Einheiten im Kraftfahrzeug die Sprachkommandos sicherer erkannt und umgesetzt.

Die Erfindung ist in der Zeichnung dargestellt und nachfolgend näher beschrieben.

Es zeigt:
- Figur 1:: Grundsätzlicher Aufbau in Systemübersicht.
- Figur 2:: Ausführungsbeispiel für einen erfindungsgemäßen elektronischen Aufbau.

In der Figur 1 ist der Aufbau der grundsätzlichen Elemente sowie die funktionalen Verbindung derselben untereinander dargestellt. Dabei wird auf detaillierte Darstellungen verzichtet und lediglich eine Syetemübersicht gezeigt.

Eine Mehrzahl von Mikrofonen 1, 2, 3, isi innerhalb des Kraftfahrzeuges räumlich verteilt angeordnet. Dabei kann bei einer entsprechenden günstig gewählten Positionierung auch eine Anordnung mit zwei Mikrofonen genügen. Darüber hinaus kann es durchaus vorteilhaft sein, sogar noch mehr als drei Mikrofone anzuordnen, Die Wahl der Mikrofonorte ist dabei beliebig und können somit entweder in Armaturen fest installiert sein, oder mittels weiterer Befestigungselemente räumlich im Kraftfahrzeug verteilt sein.

Grundsätzlich bleibt jedoch die Tatsache daß pro Platz mehrere Mikrofone benötigt werden, Für eine exakte 3-D-Lokalisierung werden aber 3 Mikrofone benötigt Dabei müssen die Mikrofonorte einen 3-dimensionalen Raum aufspannen und dürfen nicht In einer Ebene liegen. Sind dagegen die Mikrofone zu weit entfernt voneinander, so ist die Laufzeit- bzw. Korrelationsmessung nicht ausreichend genau.

Sämtliche Mikrofone liefern dabei ein entsprechendes Signal, welches zu einer Signalauswertung 10 zusammengeführt wird. Wird nun im Fahrzeug eine Sprachnachricht aufgegeben, so wird diese von allen Mikrofonen empfangen. Da diese jedoch räumlich verteilt sind, ist zum einen die Qualität des empfangenen Signals unterschiedlich, und zum anderen entstehen bei genauester Auswertung Laufzeitunterschiede, die durch die begrenzte Schallgeschwindigkeit erzeugt werden. So wird innerhalb der Signalauswertung 10 dann eine Laufzeitermittlung durchgeführt, und aus der Korrelation aller Mikrofonsignale der Ort der Geräusch- bzw. Spracherzeugung bestimmt. Die so ermittelten räumlichen Koordinaten für die Sprachquelle lessen sodann eine elektronische Ermittlung des sogenannten virtuellen Mikrofonortes zu. Mit anderen Worten heißt dies, daß die Mehrzahl der Mikrofonsignale aus den verteilt angeordneten Mikrofonen durch Korrelation aller Signale den besagten virtuellen Mikrofonort ergeben, welcher die günstigste Position zum Kopf der sprechenden Person nachbildet, Verändert sich nun die Lage des Kopfes, so wird dies wiederum von der Mehrfachanordnung der Mikrofone entsprechend registriert und mittels besagter Laufzeitmessung der virtuelle Mikrofonort durch eine Verschiebung der Wichtung der Mikrofonsignale quasi nachgeführt. Da die Bewertung auf elektronische Weise erfolgt, läuft die gesamte Verfahrensweise nahezu unverzüglich, d.h., ohne nennenswerte merkbare Zeitverzögerung, ab.

Eine weitere Verfahrensweise kann jedoch auch darin bestehen, daß grundsätzlich immer alle Mikrofonsignale bewertet werden, und mittels einer Plausibilitätsprüfung durch Vergleich der einzeinen Mikrofonsignale die Spachnachricht kontinuierlich verifiziert werden kann.

Unabhängig von der nun tatsächlich vorliegenden Verfahrensweise ist die Signalallswertung 10 gemäß der Erfindung bidirektional signal-technisch mit einer nachfolgenden Mikrofonortbeslimmungseinheit 20 verbunden. Innerhalb dieser Mikrofonortbestimmungseinheit kann dann entweder eine Empfangskeulenbestimmung und eine entsprechende Berechnung vorgenommen werden oder die Auswahl des momentanen Hauptmikrofones festgelegt werden.

Dem nachfolgend ist die Mikrofonortbestimmungseinheit 20 wiederum signaltechnisch mit einer Berechnungseinheit 30 verbunden, mit deren Hilfe aus den ermittelten Daten oder Signalen eine Lagebestimmung des Kopfes durchgeführt wird. Hierbei kann nun die weitergehende Berechnung, beispielsweise in einem Vergleich mit Mustern, liegen. Der Vergleich mit Mustern kann dabei die Rechenzeit erheblich verkürzen, weil dann nicht jedes Mal ab initio gerechnet werden muß. Die sogenannten "out of Position"- Positionen des Kopfes der sprechenden Person, im Hinblick auf eine Airbag-Auslösung, können unmittelbar erkannt werden. Somit ist die Berechnungseinheit 30 nachfolgend mit der Signalerzeugung für die Sicherheitssysteme 40 wie Airbag, Gurtstraffer und dergleichen, verbunden.

Die bidirektionale Verbindung SB zwischen der Signalauswertung 10 und der Mikrofonortbestimmungseinheit 20 ermöglicht die hierbei im Mittelpunkt stehende Ansteuerung der Mikrofone, abhängig von der Position des Kopfes der sprechenden Person.

Bewegt sich nun der Kopf der entsprechenden Person während des Sprechbetriebes, so findet durch die Erfindung sozusagen eine Nachführung eines virtuellen Mikrofonortes statt. D.h., beginnt der Sprechbetrieb bei einem lagemäßig optimierten Mikrofon 1 und verändert sich die Position während des Sprechbetriebes, so findet eine Nachführung des optimalen Mikrofonortes während des Sprechbetriebes beispielsweise durch eine Verlagerung auf das Mikrofon 2 als quasi dominantes Mikrofon statt. D.h., der einmal als optimal ermittelte virtuelle Mikrofonort verändert sich natürlich dann, wenn sich die Lage des Kopfes der sprechenden Person verändert. Dies ist im Wesen der Erfindung erfaßt und hier auf vortellhaft einfache Weise gelöst. Es ist ein Sonderfall wenn der virtuelle Mikrofonort mit einem der tatsächlichen Mikrofone zusammenfällt. In der Hauptsache findet jedoch eine kollektive Mikrofonsignalbewertung statt, bei welcher die Richtcharakteristik durch entsprechende Verschiebung der quasi Rangordnung in der Bewertung der einzeinen Mikrofonsignale an die geänderte Lage des Kopfes angepaßt wird.

Die Mikrofonorte der verteilt angeordneten Mikrofone sind abhängig von der Fahrzeugkonfiguration. Grundsätzlich vorteilhaft ist somit die Anordnung von mindestens 2 Mikrofonen pro Person. Es kann auch so sein, daß eine ungradzahlige Anzahl von Mikrofonen verwendet wird, wobei dann eins oder mehrere Mikrofone mehreren Personen zugeordnet ist oder sind.

Figur 2 zeigt eine einfache prinzipielle Schaltungsanordnung zur Realisierung der in Figur 1 lediglich systematisch dargestellten Funktionsweise.

Die Mikrofone 1, 2, 3 sind jeweils mit einem einstellbaren Verstärker 4, 5. 6 verbunden. Gesteuert werden diese einstellbaren Verstärker über die Bewertungseinrichtung 7. Zwei der einstellbaren Verstärker können steuerseitig auch gekoppelt bzw. korrelierend gekoppelt sein. Des weiteren werden die einzelnen Verstärkerausgangssignale ebenfalls auf die besagte Bewertungseinrichtung 7 gegeben. Parallel dazu werden die verstärkten Mikrofonsignale auf einen Addiersr 8 geschaltet, der ausgangsseitig mit der Einrichtung 9 zur Übertragung der Audiosignale verschaltet ist.

## Patentansprüche

1. Verfahren zum Betrieb einer Mikrofonanordnung, insbesondere bei einem Kraftfahrzeug, wobei zur Nachführung eines virtuellen, zur Position einer beweglichen Sprachquelle optimierten Mikrofonortes, der Sprachschail an mehreren räumlich verteilten Orten erfaßt und aus der Bewertung der Variablen, wie Laufzeit und/oder Phase und/oder Amplitude, die einzeinen Mikrofonorte gewichtet werden und die Audiosignale der Mikrofone (1, 2, 3) entsprechend aufaddiert oder kombiniert werden,
**dadurch gekennzeichnet,**
**daß** durch simultane Bewertungen aller Mikrofonsignale die Richtcharakteristik der gesamten Mikrofonanordnung durch Verschiebung der Verstärkung oder der Phase oder der Laufzeit der einzelnen Mikrofonsignale der geänderten Lage der Sprachquelle nachgeführt wird, und daß diese Maßnahme aus von den Mikrofonen (1, 2, 3) erhaltenen Nutzsignalen vor Einspeisung in die Übertragungskette vorgenommen wird.

2. Verfahren zum Betrieb einer Mikrofonanordnung nach Anspruch 1,
**dadurch gekennzeichnet,**
**daß** die Bewertung der Mikrofonsignale durch eine Schallaufzeitbewertung zu den einzelnen Mikrofonen (1, 2, 3) erfolgt.

3. Verfahren zum Betrieb einer Mikrofonanordnung nach einem der vorhergehenden Ansprüche,
**dadurch gekennzeichnet,**
**daß** aus den ermittelten Variablen die Lage/Position des Kopfes/Sprachquelle ermitteit wird und diese als Entscheidungskriterium für die Auslösung von Sicherheitssystemen (40), wie Airbag, herangezogen wird.

4. Einrichtung zum Betrieb einer Mikrofonanordnung, insbesondere in einem Kraftfahrzeug, bei welcher über die Mikrofonanordnung Sprachsignale in eine Audio- oder Telefonanlage oder in sprachgesteuerte Eingabeeinheiten von Geräten eingebbar sind, oder im Rahmen einer aktiven Geräuschkompensation, wobei die Mikrofonanordnung mindestens zwei räumlich verteilt angeordnete Mikrofone (1, 2, 3) enthält, und die Signale aller Mikrofone (1, 2, 3) zu einer Signalauswertung (10) zusammengeführt sind, und diese Signalsuswertung (10) nachfolgend mit Mitteln (20) logisch derart verschaltet ist, daß aus der Gesamtheit der Mikrofonsignale ein zur Schall- oder Sprachquelle optimales Mikrofon (1, 2, 3) oder eine kollektiv ermitteibare Richtcharakteristik temporär auswählbar/ansteuerbar ist,
**dadurch gekennzeichnet,**
**daß** die Mittel eine Mikrofonortbestimmungseinheit (20) sind und daß die signaltechnische Verbindung (SB) zwischen Signalauswertung (10) und der Mikrofonortbestimmungseinheit (20) bidirektional ausgelegt ist, derart, daß über das in der Mikrofonortbestimmungseinheit (20) ermittelbare Ergebnis des virtuellen Mikrofonortes ein Rücksignal an die Signalauswertung (10) gebbar ist, um die Mikrofone (1, 2, 3) hernach gezielt anzusteuern oder abzurufen.

5. Einrichtung zum Betrieb einer Mikrofonanordnung nach Anspruch 4,
**dadurch gekennzeichnet,**
**daß** die Mittel neben der Mikrofonortbestimmungseinheit (20) zusätzlich aus einer nachfolgenden Berechnungseinheit (30) bestehen.

6. Einrichtung zum Betrieb einer Mikrofonanordnung nach Anspruch 5,
**dadurch gekennzeichnet,**
**daß** innerhalb der Mikrofonortbestimmungseinheit (20) aus der simultanen Bewertung aller Mikrofonsignale die virtuelle Mikrofonortbestimmung durchführbar ist, und diese der beweglichen Position der Sprachquelle nachführbar ist.

7. Einrichtung zum Betrieb einer Mikrofonanordnung nach einem der Ansprüche 5 oder 6,
**dadurch gekennzeichnet,**
**daß** in der Berechnungseinheit (30), in welcher aus den ermittelten Daten die jeweilige aktuelle Position der Schallquelle ermittelbar ist, eine Bewertung derart erfolgt, daß in entsprechend ungünstiger Position ein Blockiersignal auf die Sicherheitssysteme (40), wie Airbag, Gurtstraffer und dergleichen, gebbar ist.

8. Einrichtung zum Betrieb einer Mikrofonanordnung nach einem der Ansprüche 4 bis 6,
**dadurch gekennzeichnet,**
**daß** zur Bewertung der Mikrofonsignale die Mikrofone (1, 2, 3) ausgangsseitig mit jeweils einem einstellbaren Verstärker (4, 5, 6) verbunden sind, welcher jeweils einzeln oder gekoppelt über eine Bewertungseinrichtung (7) einstellbar ist, daß die Ausgänge der Verstärker (4, 5, 6) mit einem mit einer Einrichtung (8) zur Übertragung der Audiosignale verbundenen Addierer (8) verschaltet sind und die jewelligen Ausgänge der Verstärker (4, 5, 6) parallel auch mit der Bewertungseinrichtung (7) informationsrükkoppelnd verschaltet sind.

## Claims

1. Process for operating a microphone system, in particular in a motor vehicle, wherein in order to track a virtual microphone location which is optimised with respect to the position of a moveable speech source, the speech sound is detected at a plurality of spatially dispersed locations and from evaluation of the variables, such as propagation time and/or phase and/or amplitude, the individual microphone locations are weighted and the audio signals of the microphones (1, 2, 3) are added together or combined accordingly,
**characterised in that**
by simultaneous evaluations of all microphone signals the directional characteristics of the whole microphone system are tracked by shifting the amplification or the phase or the propagation time of the individual microphone signals of the changed position of the speech source, and that this action is taken on the basis of useful signals received from the microphones (1, 2, 3) before being fed into the transfer chain.

2. Process for operating a microphone system according to claim 1,
**characterised in that**
the evaluation of the microphone signals is carried out by a sound propagation time evaluation for the individual microphones (1, 2, 3).

3. Process for operating a microphone system according to any one of the preceding claims,
**characterised in that**
the position of the head/speech source is determined from the detected variables and this position is used as a decision criterion to actuate safety systems (40) such as an airbag.

4. Device for operating a microphone system, in particular in a motor vehicle, wherein by means of the microphone system speech signals can be input into an audio or telephone installation or into voice-operated input units of devices, or within the framework of active noise compensation, wherein the microphone system contains at least two microphones (1, 2, 3) which are spatially dispersed, and the signals of all microphones (1, 2, 3) are sent together to a signal evaluation apparatus (10), and this signal evaluation apparatus (10) is then logically connected by means (20) in such a way that from all the microphone signals one microphone (1, 2, 3), which is optimal with respect to the sound or speech source, or a directional characteristic, which can be determined collectively, can be temporarily selected/controlled,
**characterised in that**
the means are a microphone locating unit (20) and that the signal connection (SB) between the signal evaluation apparatus (10) and the microphone locating unit (20) is arranged bidirectionally in such a way that by means of the result of the virtual microphone location, which can be determined in the microphone locating unit (20), a return signal to the signal evaluation apparatus (10) can be transmitted in order subsequently to control or sample the microphones (1, 2, 3) in a targeted manner.

5. Device for operating a microphone system according to claim 4,
**characterised in that**
in addition to the microphone locating unit (20) the means additionally consist of a down-stream calculation unit (30).

6. Device for operating a microphone system according to claim 5,
**characterised in that**
within the microphone locating unit (20) the virtual microphone location determination can be carried out on the basis of the simultaneous evaluation of all microphone signals, and this microphone location determination can track the moveable position of the speech source.

7. Device for operating a microphone system according to any one of claims 5 or 6,
**characterised in that**
in the calculation unit (30), in which the respective actual position of the sound source can be determined from the detected data, an evaluation takes place in such a way that in an inappropriate position a blocking signal can be transmitted to the safety systems (40) such as an airbag, belt tightener and the like.

8. Device for operating a microphone system according to any one of claims 4 to 6,
**characterised in that**
in order to evaluate the microphone signals the microphones (1, 2, 3) are connected on the output side to a respective adjustable amplifier (4, 5, 6) each of which can be adjusted individually or in a coupled manner by means of an evaluation device (7), that the outputs of the amplifiers (4, 5, 6) can be switched by an adder (8) connected to a device (9) for transfer of the audio signals, and the respective outputs of the amplifiers (4, 5, 6) are also switched in parallel with the evaluation device (7) in such a way as to provide information feedback.

## Revendications

1. Procédé destiné au fonctionnement d'un système de microphones, notamment d'un véhicule automobile, dans lequel, pour la restitution d'un emplacement virtuel de microphone, qui est optimisé par rapport à la position d'une source vocale mobile, le son vocal est détecté au niveau de plusieurs emplacements répartis dans l'espace, et les différents emplacements des microphones sont pondérés à partir de l'évaluation des variables telles que le temps de propagation et/ou la phase et/ou l'amplitude, et les signaux audio des microphones (1, 2, 3) sont additionnés ou combinés de façon correspondante,
**caractérisé en ce que**,
par des évaluations simultanées de tous les signaux des microphones, la caractéristique de directivité de l'ensemble du système de microphones est restituée par rapport à la position modifiée de la source vocale par un décalage de l'amplification ou de la phase ou du temps de propagation des différents signaux de microphones, et **en ce que** cette mesure est effectuée à partir de signaux utiles reçus des microphones (1, 2, 3) avant leur envoi dans la chaîne de transmission.

2. Procédé destiné au fonctionnement d'un système de microphones selon la revendication 1,
**caractérisé en ce que**
l'évaluation des signaux des microphones est effectuée par une évaluation du temps de propagation du son vers les différents microphones (1, 2, 3).

3. Procédé destiné au fonctionnement d'un système de microphones selon l'une des revendications précédentes,
**caractérisé en ce que**
la situation / position de la tête / source vocale est définie à partir des variables déterminées, et **en ce que** celle-ci est utilisée en tant que critère de décision pour le déclenchement de systèmes de sécurité (40) tels qu'un airbag.

4. Dispositif destiné au fonctionnement d'un système de microphones, notamment dans un véhicule automobile, dans lequel des signaux vocaux peuvent être entrés par l'intermédiaire du système de microphones dans un système audio ou téléphonique ou dans des unités d'entrée d'appareils à commande vocale, ou dans le cadre d'une suppression active de bruit, le système de microphones comportant au moins deux microphones (1, 2, 3) répartis dans l'espace, et les signaux de tous les microphones (1, 2, 3) étant transmis à une évaluation (10) de signaux, cette évaluation (10) de signaux étant ensuite reliée de manière logique à des moyens (20) de telle sorte qu'un microphone (1, 2, 3) optimal par rapport à la source sonore ou vocale, ou une caractéristique de directivité pouvant être déterminée de façon collective, puisse être choisi / commandé temporairement à partir de la totalité des signaux des microphones,
**caractérisé en ce que**
les moyens sont une unité de définition (20) d'emplacement de microphone, et **en ce que** la liaison (SB) du point de vue technique des signaux entre l'évaluation (10) de signaux et l'unité de définition (20) d'emplacement de microphone est conçue de façon bidirectionnelle, de telle sorte qu'en conséquence du résultat de l'emplacement virtuel de microphone déterminé dans l'unité de définition (20) d'emplacement de microphone, un signal de retour puisse être transmis à l'évaluation (10) de signaux afin de commander ou de sélectionner ensuite les microphones (1, 2, 3) de manière ciblée.

5. Dispositif destiné au fonctionnement d'un système de microphones selon la revendication 4,
**caractérisé en ce que**,
outre l'unité de définition (20) d'emplacement de microphone, les moyens sont constitués d'une unité de calcul (30) supplémentaire placée en aval.

6. Dispositif destiné au fonctionnement d'un système de microphones selon la revendication 5,
**caractérisé en ce que**
la définition d'emplacement virtuel de microphone peut être effectuée dans l'unité de définition (20) d'emplacement de microphone à partir de l'évaluation simultanée de tous les signaux des microphones, et **en ce qu'**elle peut être restituée par rapport à la position mobile de la source vocale.

7. Dispositif destiné au fonctionnement d'un système de microphones selon l'une des revendications 5 ou 6,
**caractérisé en ce que**,
dans l'unité de calcul (30), dans laquelle la position momentanée de la source sonore peut être déterminée à partir des données définies, une évaluation est effectuée de telle sorte qu'en cas de position défavorable, un signal de blocage peut être transmis aux systèmes de sécurité (40) tels qu'un airbag, un tendeur de ceinture et analogues.

8. Dispositif destiné au fonctionnement d'un système de microphones selon l'une des revendications 4 à 6,
**caractérisé en ce que**,
pour l'évaluation des signaux des microphones, les sorties des microphones (1, 2, 3) sont reliées respectivement à un amplificateur réglable (4, 5, 6), qui peut être réglé individuellement ou de façon couplée par l'intermédiaire d'un dispositif d'évaluation (7), **en ce que** les sorties des amplificateurs (4, 5, 6) sont connectées à un additionneur (8) qui est relié à un dispositif (9) de transmission des signaux audio, et **en ce que**, parallèlement à cela, les sorties respectives des amplificateurs (4, 5, 6) sont également connectées au dispositif d'évaluation (7) pour une rétroaction d'informations.
